# EUROPÄISCHE PATENTANMELDUNG

(11) **EP 4 653 385 A1**
(43) Veröffentlichungstag der Anmeldung: **26.11.2025**
(21) Anmeldenummer: 25176264.7
(22) Anmeldetag: 14.05.2025
(51) Int. Cl.: B67C 7/00

(54) **DOSENBEHANDLUNGSANLAGE UND VERFAHREN ZUM BEHANDELN VON DOSEN**

(30) Priorität: 21.05.2024 DE 102024114203
(71) Anmelder: KRONES AG, 93073 Neutraubling (DE)
(72) Erfinder: KNIELING, Erwin, 93073 Neutraubling (DE)
(74) Vertreter: v. Bezold & Partner Patentanwälte - PartG mbB

(57) **Zusammenfassung**

Die Erfindung betrifft u.a. eine Dosenbehandlungsanlage (10). Die Dosenbehandlungsanlage (10) weist eine Tunnelsterilisiervorrichtung (14) zum Sterilisieren von Dosen (12) und eine Dosenfüllvorrichtung (24) zum Füllen der sterilisierten Dosen (12) mit einem Füllgut auf. Die Dosenfüllvorrichtung (24) ist stromabwärts von der Tunnelsterilisiervorrichtung (14) angeordnet. Vorteilhaft ermöglicht die Dosenbehandlungsanlage (10) eine platz-, energie- und somit kostensparende und dennoch hygienische Abfüllung der Dosen (12).

## Beschreibung

### Technisches Gebiet

Die Erfindung betrifft eine Dosenbehandlungsanlage und ein Verfahren zum Behandeln von Dosen.

### Technischer Hintergrund

Es ist bekannt, Dosen in Getränkeabfüllanlagen mit einem Getränk zu befüllen und anschließend zu verschießen.

Beispielsweise bezieht sich die DE 10 2020 116 779 A1 auf eine Behälterbehandlungsvorrichtung, insbesondere Füllmaschine zum Füllen von Dosen oder dergleichen Behälter mit einem flüssigen Füllgut. Dabei umfasst die Behälterbehandlungsvorrichtung einen ersten als Behältereinlauf ausgebildeten Transporteur, einen in Behandlungsrichtung nachgelagerten und um eine Maschinenachse umlaufenden Rotor mit mehreren Behandlungspositionen zur Behandlung der Behälter, sowie einen dem Rotor in Behandlungsrichtung wiederum nachgelagerten und als Behälterauslauf ausgebildeten zweiten Transporteur.

Zum Verbessern der Hygiene können die befüllten Dosen bzw. deren Inhalt nach dem Befüllen mittels einer vergleichsweise großen Pasteurisiervorrichtung vergleichsweise energieintensiv pasteurisiert werden.

Der Erfindung liegt die Aufgabe zu Grunde, eine verbesserte Technik zum hygienischen Abfüllen von Dosen zu schaffen. Vorzugsweise soll die Technik hinsichtlich Kosten, Bauraum (Stellfläche) und Energieverbrauch vorteilhaft sein.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt der vorliegenden Offenbarung betrifft eine (z. B. Getränke- und/oder Konserven- und/oder Aluminium-) Dosenbehandlungsanlage. Die Dosenbehandlungsanlage weist eine Tunnelsterilisiervorrichtung zum (z. B. Innen- und/oder Außen-) Sterilisieren von Dosen und eine Dosenfüllvorrichtung, vorzugsweise Rundläufer-Dosenfüllvorrichtung, zum Füllen der sterilisierten Dosen mit einem (z. B. flüssigen oder pastösen) Füllgut auf. Die Dosenfüllvorrichtung ist (dosen-) stromabwärts von der Tunnelsterilisiervorrichtung angeordnet.

Vorteilhaft ermöglicht die Dosenbehandlungsanlage eine hygienische Abfüllung der Dosen. Die Dosenbehandlungsanlage ist dabei besonders bauraum-, energie- und kostensparend. Statt beispielsweise eine Tunnelpasteurisiervorrichtung (dosen-) stromabwärts von der Dosenfüllvorrichtung anzuordnen, wird hierin vorgeschlagen, eine Tunnelsterilisiervorrichtung (dosen-) stromaufwärts von der Dosenfüllvorrichtung anzuordnen. Da die Tunnelpasteurisiervorrichtung die Dosen inklusive Füllgut pasteurisiert, wäre die Tunnelpasteurisiervorrichtung vergleichsweise groß (z. B. 30 m bis 40 m Länge) und würde bspw. viel Energie zum Aufwärmen sowohl der Dosen als auch des Füllguts benötigen. Hingegen kann die Tunnelsterilisiervorrichtung stromaufwärts von der Dosenfüllvorrichtung vergleichsweise klein ausgeführt (z. B. ≤ 20 m Länge) und mit vergleichsweise geringem Energieverbrauch betrieben werden, da die Dosen ohne Inhalt nur vergleichsweise kurz zu sterilisieren sind (z. B. mittels Wärmeeintrag und/oder mittels Wasserstoffperoxid).

In einem Ausführungsbeispiel sind die Tunnelsterilisiervorrichtung und die Dosenfüllvorrichtung direkt miteinander verbunden, vorzugsweise miteinander geblockt. Vorteilhaft kann damit ein besonders kleiner Bauraum und damit eine kurze Transportstrecke zwischen der Tunnelsterilisiervorrichtung und der Dosenfüllvorrichtung, auf der die Dosen noch kontaminiert werden könnten, realisiert werden.

In einem weiteren Ausführungsbeispiel sind ein Auslauf der Tunnelsterilisiervorrichtung und ein Einlauf der Dosenfüllvorrichtung direkt miteinander verbunden. Vorteilhaft kann auf diese Weise ebenfalls ein besonders kleiner Bauraum und damit eine kurze Transportstrecke zwischen der Tunnelsterilisiervorrichtung und der Dosenfüllvorrichtung, auf der die Dosen noch kontaminiert werden könnten, realisiert werden.

In einer Ausführungsform weist der Auslauf einen (z. B. Basehandling-) Auslaufförderer und/oder eine Einteileinrichtung, vorzugsweise eine Einteilschnecke, zum Positionieren der Dosen in einem vorbestimmten Abstand zueinander, vorzugsweise teilungsgerecht für die Dosenfüllvorrichtung, auf. Alternativ oder zusätzlich kann bspw. der Einlauf als mindestens ein Einlaufstern (Rundläufer-Dosenförderer) ausgeführt sein. Vorteilhaft können damit die bereits genannten Vorteile bezüglich Bauraum und kurzer Transportstrecke/Hygiene besonders gut ausgenutzt werden.

In einer weiteren Ausführungsform ist die Tunnelsterilisiervorrichtung mehrbahnig oder mehrspurig. Alternativ oder zusätzlich ist die Tunnelsterilisiervorrichtung dazu ausgebildet, die Dosen durch Beaufschlagung mit Heißluft (z. B. 120°C - 130°C) und/oder Heißdampf (z. B. 120°C - 130°C) und/oder mit Wasserstoffperoxid (H2O2) zu sterilisieren (z. B innen und/oder außen). Alternativ oder zusätzlich weist die Tunnelsterilisiervorrichtung einen (z. B. Basehandling-) Dosenförderer (z. B. Dosenkettenförderer) zum Transportieren der Dosen durch die Tunnelsterilisiervorrichtung auf, wobei der Dosenförderer vorzugsweise zum aufrechten Transportieren der Dosen durch die Tunnelsterilisiervorrichtung ausgebildet ist. Vorteilhaft kann damit eine zuverlässige Sterilisierung von großen Dosenmengen ermöglicht werden.

In einer Ausführungsvariante weist die Tunnelsterilisiervorrichtung eine (z. B. geradlinige und/oder sich entlang des Dosenförderers der Tunnelsterilisiervorrichtung erstreckende) Sterilisierstrecke, entlang der die Dosen (z. B. innen und/oder außen) sterilisiert werden, mit einer Länge ≤ 20 m, ≤ 15 m oder ≤ 10 m auf. Alternativ oder zusätzlich ist die Tunnelsterilisiervorrichtung bspw. derart betreibbar, dass die Dosen jeweils über eine Zeitdauer von ≤ 8 s, ≤ 6 s oder ≤ 5 s (z. B. innen und/oder außen) sterilisiert werden. Wie bereits erwähnt, kann durch die Anordnung der Tunnelsterilisiervorrichtung stromaufwärts von der Dosenfüllvorrichtung vorteilhaft diese vergleichsweise geringe Länge der Sterilisierstrecke und/oder diese vergleichsweise geringe Sterilisierdauer erst ermöglicht werden.

Beispielsweise kann eine Verarbeitungseinrichtung der Dosenbehandlungsanlage dazu konfiguriert sein, die Tunnelsterilisiervorrichtung (z. B. einen Dosenförderer der Tunnelsterilisiervorrichtung) derart zu betreiben, dass die Dosen jeweils über die Zeitdauer von ≤ 8 s, ≤ 6 s oder ≤ 5 s in der Tunnelsterilisiervorrichtung sterilisiert werden.

Vorzugsweise kann sich der Begriff "Verarbeitungseinrichtung" auf eine Elektronik (z. B. ausgeführt als eine Treiberschaltung oder mit Mikroprozessor(en) und Datenspeicher) und/oder eine mechanische, pneumatische und/oder hydraulische Steuerung beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein.

In einer weiteren Ausführungsvariante weist die Dosenbehandlungsanlage ferner eine Dosenverschließvorrichtung, vorzugsweise Rundläufer-Dosenverschließvorrichtung, zum Verschließen der gefüllten Dosen auf. Die Dosenverschließvorrichtung kann (dosen-) stromabwärts von der Dosenfüllvorrichtung angeordnet sein. Vorzugsweise können die Dosenfüllvorrichtung und die Dosenverschließvorrichtung direkt miteinander verbunden, vorzugsweise miteinander geblockt, sein. Alternativ oder zusätzlich kann beispielsweise ein Verbindungsförderer als ein Auslauf der Dosenfüllvorrichtung und ein Einlauf der Dosenverschließvorrichtung angeordnet sein.

In einem Ausführungsbeispiel weist die Dosenbehandlungsanlage ferner einen (z. B. mit Sterilluft und/oder Überdruck beaufschlagten oder beaufschlagbaren) Reinraum auf, wobei die Dosenfüllvorrichtung in dem Reinraum angeordnet ist. Vorteilhaft kann somit eine besonders hygienische Abfüllung des Füllguts in die bereits sterilisierten Dosen ermöglicht werden.

In einem weiteren Ausführungsbeispiel weist der Reinraum eine Doseneinlassschleuse auf, die an einem Auslauf der Tunnelsterilisiervorrichtung angeordnet ist (z. B. an oder integriert mit einer Dosenauslassöffnung der Tunnelsterilisiervorrichtung und/oder an oder integriert mit dem Auslaufförderer). Vorteilhaft können die Dosen somit direkt nach der Sterilisation in den Reinraum gelangen, sodass eine Rekontamination der sterilisierten Dosen wirksam verhindert werden kann. Zudem kann vorteilhaft der Reinraum vergleichsweise klein ausgeführt werden, da die Tunnelsterilisiervorrichtung selbst nicht im Reinraum angeordnet ist und stattdessen vorteilhaft als Teil der Doseneinlassschleuse funktionieren kann.

Vorzugsweise kann/können der Auslauf der Tunnelsterilisiervorrichtung und/oder der Auslaufförderer und/oder die Einteileinrichtung und/oder der Einlauf der Dosenfüllvorrichtung zumindest teilweise, vorzugsweise vollständig, in dem Reinraum angeordnet sein.

In einer Ausführungsform ist die Dosenverschließvorrichtung in dem Reinraum angeordnet. Optional kann ferner eine Deckelzuführeinrichtung zum Zuführen von Verschlussdeckeln zu der Dosenverschließvorrichtung in dem Reinraum angeordnet sein. Vorteilhaft kann damit eine Kontamination des Füllguts in den Dosen bis zum Verschließen und beim Verschließen selbst verhindert werden.

Ein weiterer Aspekt der vorliegenden Offenbarung betrifft ein Verfahren zum Behandeln von (z. B. Aluminium-) Dosen (z. B. Getränke- oder Konservendosen), vorzugsweise mittels einer Dosenbehandlungsanlage wie hierin offenbart. Das Verfahren weist auf:
- (z. B. Innen- und/oder Außen-) Sterilisieren der Dosen in einer (z. B. mehrspurigen oder mehrbahnigen) Tunnelsterilisiervorrichtung (z. B. im Massentransport durch einen Tunnel der Tunnelsterilisiervorrichtung); und
- Füllen der sterilisierten Dosen mit einem (z. B. flüssigen oder pastösen) Füllgut (z. B. Getränk) mittels einer Dosenfüllvorrichtung, vorzugsweise Rundläufer-Dosenfüllvorrichtung; und optional
- Verschließen der gefüllten Dosen mittels einer Dosenverschließvorrichtung, vorzugsweise Rundläufer-Dosenverschließvorrichtung.

Vorteilhaft können mit dem Verfahren die gleichen Vorteile erzielt werden, die hierin bereits unter Bezugnahme auf die Dosenbehandlungsanlage erläutert wurden. Selbiges gilt für die untenstehend erläuterten, bevorzugten Ausführungsbeispiele des Verfahrens.

In einem Ausführungsbeispiel weist das Verfahren ferner mindestens eines auf von:
- Übergeben der sterilisierten Dosen direkt von einem Auslauf der Tunnelsterilisiervorrichtung an einen Einlauf der Dosenfüllvorrichtung; und
- Positionieren der sterilisierten Dosen in einem vorbestimmten Abstand zueinander (z. B. teilungsgerecht für die Füllvorrichtung) mittels einer Einteileinrichtung, vorzugsweise einer Einteilschnecke, vor dem Füllen (z. B. an einem Auslauf der Tunnelsterilisiervorrichtung, an einem (z. B. Basehandling-) Auslaufförderer der Tunnelsterilisiervorrichtung oder an einem Einlauf der Dosenfüllvorrichtung).

In einem weiteren Ausführungsbeispiel ist mindestens eines erfüllt von:
- die sterilisierten Dosen passieren beim Auslaufen aus der Tunnelsterilisiervorrichtung eine Doseneinlassschleuse eines (z. B. mit Sterilluft und/oder Überdruck beaufschlagten) Reinraums;
- das Füllen erfolgt aseptisch und/oder in einem (z. B. mit Sterilluft und/oder Überdruck beaufschlagten) Reinraum;
- das Verschließen erfolgt aseptisch und/oder in einem (z. B. mit Sterilluft und/oder Überdruck beaufschlagten) Reinraum; und
- ein Zuführen von Verschlussdeckeln für die Dosen mittels einer Dosenzuführeinrichtung zu der Dosenverschließvorrichtung erfolgt aseptisch und/oder in einem (z. B. mit Sterilluft und/oder Überdruck beaufschlagten) Reinraum.

In einem weiteren Ausführungsbeispiel ist mindestens eines erfüllt von:
- das (z. B. Innen- und/oder Außen-) Sterilisieren erfolgt entlang einer Sterilisierstrecke mit einer Länge ≤ 20 m, ≤ 15m oder ≤ 10 m; und
- das (z. B. Innen- und/oder Außen-) Sterilisieren erfolgt für eine Zeitdauer von ≤ 8 s, ≤ 6 s oder ≤ 5 s je Dose.

In einem weiteren Ausführungsbeispiel ist das (z. B. Innen- und/oder Außen-) Sterilisieren ein Heißluft-Sterilisieren (z. B. bei rd. 120°C bis 130°C) und/oder ein Heißdampf-Sterilisieren (z. B. bei rd. 120°C bis 130°C) und/oder ein Wasserstoffperoxid-Sterilisieren.

Die zuvor beschriebenen bevorzugten Ausführungsformen und Merkmale der Erfindung sind beliebig miteinander kombinierbar.

### Kurzbeschreibung der Figur

Weitere Einzelheiten und Vorteile der Erfindung werden im Folgenden unter Bezug auf die beigefügte Zeichnung beschrieben. Es zeigt:
- Figur 1: eine schematische Darstellung einer Dosenbehandlungsanlage gemäß einem Ausführungsbeispiel der vorliegenden Offenbarung.

### Detaillierte Beschreibung beispielhafter Ausführungsformen

Die Figur 1 zeigt eine Dosenbehandlungsanlage 10. Die von der Anlage 10 behandelten Dosen 12 sind vorzugsweise Metalldosen, bevorzugt Aluminiumdosen, für Getränke oder andere flüssige oder pastöse Füllgüter. Die Dosen 12 können bspw. zylindrische Körper aufweisen. Vorzugsweise können die Vorrichtungen, Förderer usw. der Anlage 10 die Dosen 12 im sogenannten Basehandling, d.h. bodenseitig abstützend, durch die Anlage 10 transportieren und dabei ggf. behandeln (z. B. sterilisieren, füllen, verschließen).

Die Dosenbehandlungsanlage 10 weist eine Tunnelsterilisiervorrichtung 14 und eine Dosenfüllvorrichtung 24 auf. Bevorzugt kann die Dosenbehandlungsanlage 10 ferner eine Dosenverschließvorrichtung 30 und/oder einen Reinraum 34 aufweisen.

Die Tunnelsterilisiervorrichtung 14 dient zum Sterilisieren der Dosen 12, vorzugsweise innen und außen. Die Dosen 12 durchlaufen einen Tunnel der Tunnelsterilisiervorrichtung 14 und werden dabei sterilisiert.

Beispielsweise können die Dosen 12 in der Tunnelsterilisiervorrichtung 14 mit Heißluft und/oder Heißdampf (z. B. innen und/oder außen) sterilisiert werden, z. B. in einem Temperaturbereich zwischen 120°C und 130°C. Alternativ oder zusätzlich können die Dosen 12 in der Tunnelsterilisiervorrichtung 14 mit Wasserstoffperoxid (H2O2) (z. B. innen und/oder außen) sterilisiert werden, z. B. durch Besprühen oder Benebeln mit Wasserstoffperoxid.

Die Tunnelsterilisiervorrichtung 14 kann vorzugsweise mehrere Düsen aufweisen, aus denen das Sterilisiermedium, z. B. Heißluft und/oder Heißdampf und/oder Wasserstoffperoxid, abgebbar ist. Bevorzugt können die Düsen auf die sich durch die Tunnelsterilisiervorrichtung 14 bewegenden Dosen 12 gerichtet sein, z. B. auf eine Dosenmündung der Dosen 12.

Bevorzugt können die Dosen 12 in der Tunnelsterilisiervorrichtung 14 entlang einer Sterilisierstrecke mit einer Länge ≤ 20 m, ≤ 15m oder ≤ 10 m sterilisiert werden, und/oder für eine Sterilisierzeitdauer von ≤ 8 s, ≤ 6 s oder ≤ 5 s je Dose 12 sterilisiert werden.

Vorzugsweise kann die Tunnelsterilisiervorrichtung 14 mehrbahnig oder mehrspurig sein. Beispielsweise können die Dosen 12 im Massentransport durch die Tunnelsterilisiervorrichtung 14 transportiert und dabei sterilisiert werden.

Die Tunnelsterilisiervorrichtung 14 kann bspw. einen (Tunnelsterilisier-) Dosenförderer 16 und/oder einen Auslauf 18 aufweisen.

Der Dosenförderer 16 kann die Dosen 12 durch die Tunnelsterilisiervorrichtung 14 fördern, vorzugsweise im Massentransport. Bevorzugt kann der Dosenförderer 16 zum bodenseitigen Abstützen der Dosen 12 ausgebildet sein. Die Dosen 12 können von dem Dosenförderer 16 vorzugsweise aufrechtstehend durch die Tunnelsterilisiervorrichtung 14 transportiert werden.

Der Auslauf 18 kann vorzugsweise einen Auslaufförderer 20 und/oder eine Einteileinrichtung 22 aufweisen.

Der Auslaufförderer 20 kann die Dosen 12 aus der Tunnelsterilisiervorrichtung 14 hin zu der Dosenfüllvorrichtung 24 transportieren. Beispielsweise kann der Auslaufförderer 20 die sterilisierten Dosen 12 von dem Dosenförderer 16 übernehmen. Bevorzugt können die sterilisierten Dosen 12 von dem Dosenförderer 16 mittels eines Abschiebers auf den Auslaufförderer 20 gelangen.

Vorzugsweise kann der Auslaufförderer 20 die Dosen 12 beim Transport bodenseitigen Abstützen und aufrechtstehend transportieren. Der Auslaufförderer 20 ist bevorzugt ein Linearförderer. Beispielsweise kann der Auslaufförderer 20 als ein Band-, Platten-, Ketten- oder Mattenförderer ausgeführt sein. Es ist möglich, dass der Auslaufförderer 20 eine Einrichtung zum Wenden der Dosen 12 aufweist, z. B. wenn die Dosen 12 nach einem Heißdampf-Sterilisieren in der Tunnelsterilisiervorrichtung 14 gewendet werden müssen.

Die Einteileinrichtung 22 kann die sterilisierten Dosen 12 auf dem Auslaufförderer 20 zum Einnehmen von vorbestimmten Abständen zueinander positionieren. Vorzugsweise kann die Einteileinrichtung 22 die sterilisierten Dosen 12 entsprechend einer Teilung der Dosenfüllvorrichtung 24 (= Abstand benachbarter Füllventile) positionieren. Bevorzugt kann die Einteileinrichtung 22 als mindestens eine Einteilschnecke ausgeführt sein.

Beispielsweise können die sterilisierten Dosen 12 stromaufwärts der Einteileinrichtung 22 auf dem Auslaufförderer 20 aufgestaut werden. Die aufgestauten, sterilisierten Dosen 12 können dann von der Einteileinrichtung 22 in den gewünschten vorbestimmten Abständen zueinander positioniert werden.

Die Dosenfüllvorrichtung 24 ist (dosen-) stromabwärts von der Tunnelsterilisiervorrichtung 14 angeordnet. Die Dosenfüllvorrichtung 24 kann die von der Tunnelsterilisiervorrichtung 14 empfangenen, sterilisierten Dosen 12 mit einem Füllgut füllen. Bevorzugt ist das Füllgut flüssig oder pastös.

Bevorzugt sind die Tunnelsterilisiervorrichtung 14 und Dosenfüllvorrichtung 24 direkt miteinander verbunden, besonders bevorzugt miteinander geblockt. Beispielsweise kann der Auslauf 18 der Tunnelsterilisiervorrichtung 14 und ein Einlauf 26 der Dosenfüllvorrichtung 24 direkt miteinander verbunden sein. Die sterilisierten Dosen 12 können somit direkt von dem Auslauf 18 der Tunnelsterilisiervorrichtung 14 an den Einlauf 26 der Dosenfüllvorrichtung 24 übergeben werden. Der Einlauf 26 kann beispielsweise mindestens einen Einlaufstern (Einlauftransportstern) aufweisen.

Vorzugweise ist die Dosenfüllvorrichtung 24 als eine Rundläufer-Dosenfüllvorrichtung ausgeführt sein. Die Dosenfüllvorrichtung 24 kann mehrere Füllventile zum gleichzeitigen bzw. zeitlich überlappenden Befüllen mehrerer Dosen 12 aufweisen. Bspw. können die Füllventile um einen Umfang eines Füllerkarussells der Rundläufer-Dosenfüllvorrichtung angeordnet sein. Bevorzugt können die Dosen 12 von der Dosenfüllvorrichtung 24 beim Füllen bodenseitig abgestützt bzw.im sogenannten Basehandling gehandhabt werden.

Die Dosenverschließvorrichtung 30 kann (dosen-) stromabwärts von der Dosenfüllvorrichtung 24 angeordnet ist. Beispielsweise kann die Dosenfüllvorrichtung 24 über einen Verbindungsförderer 28 mit der Dosenverschließvorrichtung 30 verbunden sein. Vorzugsweise können die Dosenfüllvorrichtung 24 und die Dosenverschließvorrichtung 30 mittels des Verbindungförderers 28 direkt miteinander verbunden, vorzugsweise miteinander geblockt, sein.

Im Einzelnen kann der Verbindungsförderer 28 die Dosenfüllvorrichtung 24 und die Dosenverschließvorrichtung 30 zum Transportieren von gefüllten Dosen 12 von der Dosenfüllvorrichtung 24 zu der Dosenverschließvorrichtung 30 miteinander, vorzugsweise direkt, verbinden.

Der Verbindungsförderer 28 kann mit der Dosenfüllvorrichtung 24 zum Übernehmen von gefüllten Dosen 12 von der Dosenfüllvorrichtung 24 verbunden sein, vorzugsweise direkt. Der Verbindungsförderer 28 kann mit der Dosenverschließvorrichtung 30 zum Übergeben der übernommenen Dosen 12 an die Dosenverschließvorrichtung 30 verbunden sein, vorzugsweise direkt. In anderen Worten ausgedrückt, der Verbindungsförderer 28 kann sowohl einen Auslauf der Dosenfüllvorrichtung 24 als auch einen Einlauf der Dosenverschließvorrichtung 30 bilden.

Es ist auch möglich, dass der Verbindungsförderer 28 die Dosen 12 nicht direkt von einem Füllerkarussell der Dosenfüllvorrichtung 24 übernimmt, sondern bspw. von einem Auslaufstern der Dosenfüllvorrichtung 24. Es ist ebenfalls möglich, dass der Verbindungsförderer 28 die Dosen 12 nicht direkt an ein Verschließerkarussell der Dosenverschließvorrichtung 30 übergibt, sondern bspw. an einen Einlaufstern der Dosenverschließvorrichtung 30.

Der Verbindungsförderer 28 kann auf jegliche Art und Weise zum Transportieren von Dosen ausgebildet sein. Bevorzugt ist der Verbindungsförderer 28 ein Linearförderer. Vorzugsweise weist der Verbindungsförderer 28 ein umlaufendes Transportelement und mehrere (Dosen-) Mitnehmer auf.

Bevorzugt ist das Transportelement eine Transportkette. Das Transportelement kann die Dosen mittels der Mitnehmer transportieren.

Die Mitnehmer können voneinander beabstandet entlang des umlaufenden Transportelements an dem umlaufenden Transportelement zum Mitnehmen der Dosen 12 befestigt sein, z. B. in Form von Kragarmen. Bevorzugt kann jeder Mitnehmer jeweils (nur) eine der Dosen 12 transportieren. Die Mitnehmer können äquidistant zueinander entlang des Transportelements positioniert sein. Die Mitnehmer können die Dosen 12 zum Transportieren rückseitig abstützen. Beispielsweise können die Mitnehmer die Dosen 12 über eine stationäre Stützfläche, z. B. einen Tisch, des Verbindungsförderer 28 schieben. Alternativ können die Dosen 12 bspw. auf einem umlaufenden Stützelement, z. B. ein Band oder eine Mattenkette, des Verbindungsförderers 28 bodenseitig abgestützt sein, während die Dosen 12 von den Mitnehmern jeweils umfangsseitig (mantelseitig / rückseitig) abgestützt sind.

Die Dosenverschließvorrichtung 30 kann die gefüllten Dosen 12 mit einem Verschlussdeckel verschließen. Beispielsweise kann die Dosenverschließvorrichtung 30 mit einer Deckelzuführeinrichtung 32 verbunden sein. Die Deckelzuführeinrichtung 32 kann die Verschlussdeckel für die Dosen 12 zu der Dosenverschließvorrichtung 30 bzw. zu deren Verschließstationen zuführen, z. B. von einem Verschlussdeckelpuffer oder einem Verschlussdeckelzuführförderer. Es ist möglich, dass die Deckelzuführeinrichtung 32 eine Sterilisationseinrichtung zum Sterilisieren der Verschlussdeckel aufweist.

Die Dosenverschließvorrichtung 30 kann vorzugsweise als eine Rundläufer-Dosenverschließvorrichtung 30 ausgeführt sein. Die Dosenverschließvorrichtung 30 kann mehrere Verschließstationen zum gleichzeitigen bzw. zeitlich überlappenden Verschließen mehrerer Dosen 12 aufweisen. Bspw. können die Verschließstationen um einen Umfang eines Verschließerkarussells der Rundläufer-Dosenverschließvorrichtung angeordnet sein. Bevorzugt können die Dosen 12 von der Dosenverschließvorrichtung 30 beim Verschließen bodenseitig abgestützt bzw.im sogenannten Basehandling gehandhabt werden.

Der Reinraum 34 kann auch als Isolator bezeichnet werden. Der Reinraum 34 kann im Wesentlichen frei bzw. arm an Partikeln (z. B. Teilchen aller Art und Größe) sein. Der Reinraum 34 kann auch als ein Sterilraum oder Aseptikraum ausgeführt sein oder bezeichnet werden, da er vorzugsweise im Wesentlichen frei von Mikroorganismen ist.

Der Reinraum 34 ist vorzugsweise mit Sterilluft beaufschlagbar. Bevorzugt ist der Reinraum 34 derart mit Sterilluft beaufschlagbar, dass ein Luftdruck innerhalb des Reinraums 34 größer als in einer Umgebung des Reinraums 34 bzw. außerhalb des Reinraums 34 ist.

Beispielsweise kann eine Sterilluftquelle mit dem Reinraum 34 verbunden sein. Die Sterilluftquelle kann Sterilluft zu dem Reinraum 34 zuführen. Die Sterilluftquelle kann bspw. mindestens einen Luftfilter und/oder eine Luftfördereinrichtung, z. B. Gebläse oder Verdichter, aufweisen. Vorzugsweise kann die Sterilluftquelle außerhalb des Reinraums 34 angeordnet oder von außerhalb des Reinraums 34 zugängig sein, sodass vorzugweise Komponenten (z. B. Luftfilter und/oder Luftfördereinrichtung) der Sterilluftquelle von außerhalb des Reinraums 34 gewartet, repariert oder gewechselt werden können.

Bevorzugt ist die Dosenfüllvorrichtung 24 in dem Reinraum 34 angeordnet. Vorzugsweise kann die Dosenfüllvorrichtung 24 zum aseptischen Füllen der Dosen 12 ausgeführt sein. Ferner kann beispielsweise der Auslauf 18 mit dem Auslaufförderer 20 und der Einteileinrichtung 22 zumindest teilweise in dem Reinraum 34 angeordnet sein. Auch kann/können der Verbindungsförderer 28 und/oder die Dosenverschließvorrichtung 30 und/oder die Deckelzuführeinrichtung 32 in dem Reinraum 34 angeordnet sein. Vorzugsweise kann die Dosenverschließvorrichtung 30 zum aseptischen Verschließen der Dosen 12 ausgeführt sein.

Der Reinraum 34 kann bspw. eine Einhausung aufweisen, die eine oder mehrere von den Komponenten 18, 20, 22, 24, 26, 28, 30, 32 einhausen kann.

Der Reinraum 34 kann eine Doseneinlassschleuse 36 und eine Dosenauslassschleuse 38 aufweisen.

Durch die Doseneinlassschleuse 36 können die Dosen 12 von außerhalb des Reinraums 34 in den Reinraum 34 transportiert werden. Die Doseneinlassschleuse 36 ist vorzugsweise an dem Auslauf 18 der Tunnelsterilisiervorrichtung 14 angeordnet ist. Beispielsweise kann die Doseneinlassschleuse 36 direkt an einer Dosenauslassöffnung der Tunnelsterilisiervorrichtung 14 angeordnet oder mit dieser integriert sein. Bevorzugt kann der Auslaufförderer 20 durch die Doseneinlassschleuse 36 verlaufen oder direkt an der Doseneinlassschleuse 36 starten.

Durch die Dosenauslassschleuse 38 können die Dosen 12 von innerhalb des Reinraums 34 nach außerhalb des Reinraums 34 transportiert werden. Die Dosenauslassschleuse 38 kann beispielsweise an einem Auslass/Auslauf der Dosenverschließvorrichtung 30 oder (dosen-) stromabwärts von der Dosenverschließvorrichtung 30 angeordnet sein. Eine Transportvorrichtung kann die Dosen 12 durch die Dosenauslassschleuse 38 fördern.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 und beispielsweise unabhängig von den Merkmalen bezüglich des Vorhandenseins und/oder der Konfiguration der Tunnelsterilisiervorrichtung und/oder der Dosenfüllvorrichtung des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Dosenbehandlungsanlage
- 12: Dose
- 14: Tunnelsterilisiervorrichtung
- 16: Dosenförderer
- 18: Auslauf
- 20: Auslaufförderer
- 22: Einteileinrichtung
- 24: Dosenfüllvorrichtung
- 26: Einlauf
- 28: Verbindungsförderer
- 30: Dosenverschließvorrichtung
- 32: Deckelzuführeinrichtung
- 34: Reinraum
- 36: Doseneinlassschleuse
- 38: Dosenauslassschleuse

## Patentansprüche

1. Dosenbehandlungsanlage (10) aufweisend:
eine Tunnelsterilisiervorrichtung (14) zum Sterilisieren von Dosen (12); und
eine Dosenfüllvorrichtung (24), vorzugsweise Rundläufer-Dosenfüllvorrichtung, zum Füllen der sterilisierten Dosen (12) mit einem Füllgut, wobei die Dosenfüllvorrichtung (24) stromabwärts von der Tunnelsterilisiervorrichtung (14) angeordnet ist.

2. Dosenbehandlungsanlage (10) nach Anspruch 1, wobei:
die Tunnelsterilisiervorrichtung (14) und die Dosenfüllvorrichtung (24) direkt miteinander verbunden, vorzugsweise miteinander geblockt, sind.

3. Dosenbehandlungsanlage (10) nach Anspruch 1 oder Anspruch 2, wobei:
ein Auslauf (18) der Tunnelsterilisiervorrichtung (14) und ein Einlauf (26) der Dosenfüllvorrichtung (24) direkt miteinander verbunden sind.

4. Dosenbehandlungsanlage (10) nach Anspruch 3, wobei mindestens eines erfüllt ist von:
der Auslauf (18) weist einen Auslaufförderer (20) und eine Einteileinrichtung (22), vorzugsweise eine Einteilschnecke, zum Positionieren der Dosen (12) in einem vorbestimmten Abstand zueinander, vorzugsweise teilungsgerecht für die Dosenfüllvorrichtung (24), auf; und
der Einlauf (26) ist als mindestens ein Einlaufstern ausgeführt ist.

5. Dosenbehandlungsanlage (10) nach einem der vorherigen Ansprüche, wobei mindestens eines erfüllt ist von:
die Tunnelsterilisiervorrichtung (14) ist mehrbahnig oder mehrspurig;
die Tunnelsterilisiervorrichtung (14) ist dazu ausgebildet, die Dosen (12) durch Beaufschlagung mit Heißluft und/oder mit Heißdampf und/oder mit Wasserstoffperoxid (H2O2) zu sterilisieren; und
die Tunnelsterilisiervorrichtung (14) weist einen Dosenförderer (16) zum Transportieren der Dosen (12) durch die Tunnelsterilisiervorrichtung (14) auf, wobei der Dosenförderer (16) zum aufrechten Transportieren der Dosen (12) durch die Tunnelsterilisiervorrichtung (14) ausgebildet ist.

6. Dosenbehandlungsanlage (10) nach einem der vorherigen Ansprüche, wobei mindestens eines erfüllt ist von:
die Tunnelsterilisiervorrichtung (14) weist eine Sterilisierstrecke, entlang der die Dosen (12) sterilisiert werden, mit einer Länge ≤ 20 m, ≤ 15m oder ≤ 10 m auf; und
die Tunnelsterilisiervorrichtung (14) ist derart betreibbar, dass die Dosen (12) jeweils über eine Zeitdauer von ≤ 8 s, ≤ 6 s oder ≤ 5 s sterilisiert werden.

7. Dosenbehandlungsanlage (10) nach einem der vorherigen Ansprüche, ferner aufweisend:
eine Dosenverschließvorrichtung (30), vorzugsweise Rundläufer-Dosenverschließvorrichtung, zum Verschließen der gefüllten Dosen (12), wobei die Dosenverschließvorrichtung (30) stromabwärts von der Dosenfüllvorrichtung (24) angeordnet ist,
wobei vorzugsweise:
die Dosenfüllvorrichtung (24) und die Dosenverschließvorrichtung (30) direkt miteinander verbunden, vorzugsweise miteinander geblockt, sind; und/oder
ein Verbindungsförderer (28) als ein Auslauf der Dosenfüllvorrichtung (24) und ein Einlauf der Dosenverschließvorrichtung (30) angeordnet ist.

8. Dosenbehandlungsanlage (10) nach einem der vorherigen Ansprüche, ferner aufweisend:
einen Reinraum (34), wobei die Dosenfüllvorrichtung (24) in dem Reinraum (34) angeordnet ist.

9. Dosenbehandlungsanlage (10) nach Anspruch 8, wobei:
der Reinraum (34) eine Doseneinlassschleuse (36) aufweist, die an einem Auslauf (18) der Tunnelsterilisiervorrichtung (14) angeordnet ist.

10. Dosenbehandlungsanlage (10) nach Anspruch 7 und Anspruch 8 oder 9, wobei:
die Dosenverschließvorrichtung (30) in dem Reinraum (34) angeordnet ist; und optional
eine Deckelzuführeinrichtung (32) zum Zuführen von Verschlussdeckeln zu der Dosenverschließvorrichtung (30) in dem Reinraum (34) angeordnet ist.

11. Verfahren zum Behandeln von Dosen (12), vorzugsweise mittels einer Dosenbehandlungsanlage (10) nach einem der vorherigen Ansprüche, wobei das Verfahren aufweist:
Sterilisieren der Dosen (12) in einer Tunnelsterilisiervorrichtung (14); und
Füllen der sterilisierten Dosen (12) mit einem Füllgut mittels einer Dosenfüllvorrichtung (24), vorzugsweise Rundläufer-Dosenfüllvorrichtung; und optional
Verschließen der gefüllten Dosen (12) mittels einer Dosenverschließvorrichtung (30), vorzugsweise Rundläufer-Dosenverschließvorrichtung.

12. Verfahren nach Anspruch 11, ferner aufweisend mindestens eines von:
Übergeben der sterilisierten Dosen (12) direkt von einem Auslauf (18) der Tunnelsterilisiervorrichtung (14) an einen Einlauf (26) der Dosenfüllvorrichtung (24); und
Positionieren der sterilisierten Dosen (12) in einem vorbestimmten Abstand zueinander mittels einer Einteileinrichtung (22), vorzugsweise einer Einteilschnecke, vor dem Füllen.

13. Verfahren nach Anspruch 11 oder 12, wobei mindestens eines erfüllt ist von:
die sterilisierten Dosen (12) passieren beim Auslaufen aus der Tunnelsterilisiervorrichtung (14) eine Doseneinlassschleuse (36) eines Reinraums (34);
das Füllen erfolgt aseptisch und/oder in einem Reinraum (34);
das Verschließen erfolgt aseptisch und/oder in einem Reinraum (34); und
ein Zuführen von Verschlussdeckeln für die Dosen (12) mittels einer Deckelzuführeinrichtung (32) zu der Dosenverschließvorrichtung (30) erfolgt aseptisch und/oder in einem Reinraum (34).

14. Verfahren nach einem der Ansprüche 11 bis 13, wobei mindestens eines erfüllt ist von:
das Sterilisieren erfolgt entlang einer Sterilisierstrecke mit einer Länge ≤ 20 m, ≤ 15m oder ≤ 10 m; und
das Sterilisieren erfolgt für eine Zeitdauer von ≤ 8 s, ≤ 6 s oder ≤ 5 s je Dose (12).

15. Verfahren nach einem der Ansprüche 11 bis 14, wobei:
das Sterilisieren ein Heißluft-Sterilisieren und/oder ein Heißdampf-Sterilisieren und/oder ein Wasserstoffperoxid-Sterilisieren ist.
